# EUROPÄISCHE PATENTSCHRIFT

(11) **EP 0 445 899 B1**
(45) Veröffentlichungstag und Bekanntmachung des Hinweises auf die Patenterteilung: **03.05.1995**
(21) Anmeldenummer: 91250045.1
(22) Anmeldetag: 14.02.1991
(51) Int. Cl.: B21B 19/10

(54) **Verfahren zur Herstellung von mittel- und dünnwandigen nahtlosen Rohren und Walzeinrichtung zur Durchführung des Verfahrens**
Method for manufacture of medium- and thinwalled seamless pipes and rolling device therefor
Méthode pour manufacture pour tubes sans couture avec épaisseurs moyennes et minces et dispositif de laminage d'exécution

(30) Priorität: 06.03.1990 DE 4007406
(43) Veröffentlichungstag der Anmeldung: 11.09.1991
(73) Patentinhaber: MANNESMANN Aktiengesellschaft, 40027 Düsseldorf (DE)
(72) Erfinder: Kümmerling, Rolf, Dr., W-4100 Duisburg 28 (DE); Bellmann, Manfred, Dr.-Ing., W-4030 Ratingen 5 (DE); Biller, Horst, Dr.-Ing., W-4330 Mülheim 13 (DE)
(74) Vertreter: Meissner, Peter E., Dipl.-Ing.

(56) Entgegenhaltungen:
- EP-A- 0 204 878
- DE-A- 2 715 847
- DE-A- 3 533 119
- DE-C- 3 710 193
- GB-A- 2 178 353

## Beschreibung

Die Erfindung betrifft ein Schrägwalzwerk zur Herstellung von mittel- und dünnwandigen naht losen Rohren gemäß dem Gattungsbegriff des Anspruches 1.

Der Bedarf an naht losen Rohren im Durchmesserbereich 7'' (177,8 mm) bis 26'' (660 mm) mit einem Durchmesser/Wanddickenverhältnis im Bereich von 15:1 bis 50:1 ist außerordentlich hoch. Es sei hier nur auf den Ölfeldrohrbereich verwiesen, wo überwiegend naht lose Rohre als Bohrrohre, Förderrohre oder Futterrohre eingesetzt werden. Dabei ist die Herstellung von qualitativ hochwertigen naht losen Rohren, d.h. mit engen Toleranzen für Wanddicke und Durchmesser sowie einer guten Oberfläche verhältnismäßig schwierig und erfordert einen entsprechenden anlagentechnischen Aufwand. Dies gilt insbesondere für dünnwandige Rohre mit einem Durchmesser/Wanddickenverhältnis von größer 25:1. Die bisher zur Herstellung solcher nahtlosen Rohre verwendeten Walzverfahren sind zum einen das Stopfenwalzverfahren und das Pilgerwalzverfahren. Bezüglich der generellen Anlagenkonzeption der beiden Walzverfahren wird auf das Stahlrohrhandbuch 10. Auflage, 1986, insbesondere Seiten 128 und 133 verwiesen.

Nachteilig beim Stopfenwalzverfahren ist, daß dem Stopfenwalzwerk im Hinblick auf die Egalisierung der vom Längswalzen herrührenden Wanddickenwülste und der Erzielung einer akzeptablen Rundheit aus Leistungsgründen zwei parallel laufenden Glättwalzwerke (Reeler) und ein Maß- bzw. Reduzierwalzwerk nachgeschaltet werden müssen. Beim letztgenannten Walzschrittkommt es darauf an, das durch das Reelen leicht aufgeweitete Vorrohr durch eine entsprechende Reduktion des Durchmessers auf die gewünschte Fertigabmessung zu walzen. Da in einem solchen Maßwalzwerk die Abnahme pro Gerüst etwa 2 bis 4 % beträgt, ist bei der üblichen Standardisierung von Mutterrohren eine Vielzahl von Gerüsten erforderlich, um die entsprechenden Durchmesserabnahmen zu erreichen. Viele Gerüstplätze bedeuten aber hohe Investitionskosten und eine entsprechende Vorratshaltung von Walzgerüsten.

Beim Pilgerwalzverfahren, wo aus Kostengründen auf die Standardisierung der Mutterrohre im Regelfall verzichtet wird, ist zwar der letzte Umformschritt nur ein Kalibrieren mit einer üblichen Gerüstzahl von 3, aber die Oberflächengüte, insbesondere die Wanddickentoleranzen des gepilgerten Rohres entsprechen in den meisten Fällen nicht mehr den gestiegenen Anforderungen.

Aus der DE-B-27 15 847 ist ein gattungsbildendes Schrägwalzwerk zum Ausstrecken nahtloser Rohre bekannt. Es besteht im wesentlichen aus angetriebenen Walzen, deren Oberflächen sich zu den Enden hin kegelförmig verjüngen und auf einem Mittelabschnitt zylindrisch sind. Die Walzen arbeiten mit einem Dorn zusammen, der von einer in einem Widerlager abgestützten Dornstange gehalten wird. Die schrägstehenden Achsen der Walzen kreuzen sich in der Ebene, die senkrecht zur Rohrachse liegt. Diese Ebene wird Kreuzungsebene genannt. Wesentlich ist, daß der zylindrische Mittelabschnitt der Walze mindestens zur Hälfte oder mehr vor der Kreuzungsebene liegt. Diese Anordnung hat den Nachteil, daß dies zu Markierungen auf dem Rohr führt, da die Wanddickenveränderung in diesem Bereich zuerst zu- und dann wieder abnimmt.

In der GB-A-21 78 353 ist ein Streckaggregat konventioneller Bauart beschrieben, das in der Fachwelt auch als Assel- oder Diescher-Schrägwalzwerk bekannt ist. Mit diesem Walzwerk werden durch signifikante Wanddickenreduzierungen große Streckgrade erreicht. Durch Verschiebung des Innenwerkzeuges während des Walzens sollen vorzugsweise an den beiden Rohrenden Wandanstauchungen hergestellt werden.

Aufgabe der Erfindung ist es, ein Schrägwalzwerk zur Herstellung von mittel- und dünnwandigen nahtlosen Rohren mit einem Durchmesser/Wanddickenverhältnis im Bereich von 15:1 bis 50:1 anzugeben, mit dem ausgehend von einem langgestreckten Hohlkörper mit kleinstmöglichem anlagetechnischen Aufwand die gewünschte Fertigabmessung bei guter Oberflächenqualität und unter Einhaltung der vorgeschriebenen Abmessungstoleranzen durch Reduzierglätten erreicht werden kann.

Diese Aufgabe wird mit einer Kombination der im kennzeichnenden Teil des Anspruches 1 angegebenen Merkmalen gelöst. Vorteilhafte Ausgestaltungen ergeben sich aus den Unteransprüchen. Kerngedanke der Erfindung ist es, den über verschiedene Verfahren erzeugten langgestreckten Hohlkörper durch Walzen in möglichst nur einem Walzstich auf die gewünschte Fertigabmessung umzuformen und dabei den Durchmesser signifikant zu reduzieren und gleichzeitig die Innenoberfläche unter Verwendung eines Innenwerkzeuges zu glätten. Diese Idealkonzeption mit nur einem einzigen Walzaggregat ist in der Praxis aber nur dann zu realisieren, wenn die entsprechenden Rahmenbedingungen vorliegen, d. h. es muß als Ausgangsmaterial ein im Hinblick auf Toleranzen und Oberflächenglite idealer Hohlkörper vorliegen, der anschließend auf eine Abmessung gewalzt wird, die in bezug auf die Toleranzen und die Rundheit ein Optimum darstellt, so daß auf ein nachgeschaltetes Kalibrieren verzichtet werden kann. Da es sich bei dem vorgeschlagenen Walzverfahren um eine Konbination des konventionellen Glättens (Reelen) und der Durchmesserreduktion handelt, kann man das Walzverfahren auch als Reduzierglätten bzw. Reduzierreelen bezeichnen, das prinzipiell auch für ein Kaltwalzen anwendbar ist.

Abweichend von der vorher beschriebenen Idealkonzeption muß man realistischerweise davon ausgehen, daß dem Reduzierglätten ein weiteres Walzverfahren nachgeschaltet werden muß. Dieses Walzverfahren ist im wesentlichen ein Kalibrieren, bei dem außer einem Runden zur genauen Einstellung des angestrebten Fertigdurchmessers eine geringfügige Durchmesserreduktion erfolgt. Aber auch diese Variante des Verfahrens hat gegenüber den konventionellen Walzverfahren große Vorteile. Wenn man davon ausgeht, daß, wie bereits schon erwähnt, in einem konventionellen Maßreduzierwalzwerk als letzte Stufe, z. B. einer Stopfenwalzanlage die Durchmesserabnahme pro Gerüst etwa 2 bis 4 % beträgt, dann würde bei einer Durchmesserreduktion von 20 % beim Reduzierglätten mindestens fünf Gerüstplätze mitsamt den dazugehörigen Wechselgerüsten eingespart werden. Der weitere Vorteil ist darin zu sehen, daß beim Reduzierglätten der Reduktionsgrad auch so eingestellt werden kann, daß die Durchmesserabnahme nahezu Null ist bzw. der einlaufende Hohlkörper wie beim konventionellen Glätten aufgeweitet wird. Damit ist dieses Verfahren sehr anpassungsfähig und kann für die verschiedenen Anforderungen verwendet werden. Besonders vorteilhaft ist das erfindungsgemäße Walzverfahren dann, wenn in Walzrichtung gesehen der einlaufende Hohlkörper zuerst im Durchmesser reduziert und direkt anschließend die Glättung der Innenoberfläche erfolgt. Diese vorgeschlagene Abfolge hat den Vorteil, daß je nach Ausnutzung des Reduzierteiles sowohl mehr oder weniger reduziert als auch konventionell geglättet werden kann. Prinzipiell kann man, ohne den Erfindungsgedanken zu verlassen, auch die Abfolge umkehren, d. h. zuerst glätten und dann reduzieren.

Zur Verbesserung der Qualität der Innenoberfläche wird außerdem vorgeschlagen, das Innenwerkzeug kontinuierlich während des gesamten Walzvorganges in Längsrichtung zu verschieben. Dieses Verfahren hat den Vorteil, daß beim üblichen Warmwalzen der anfallende Zunder sich nicht an einer bestimmten Steile aufbauen kann und damit zu Störungen im Walzprozeß führt. Eine weitere Variante besteht darin, das Innenwerkzeug nur während einer bestimmten Walzphase zu verschieben. Diese bestimmten Walzphasen sind vorzugsweise das Ab- und Anwalzen, die hinsichtlich der Kräfteverteilung im Walzspalt besonders kritisch sind und durch das Verschieben des Innenwerkzeuges unterstützt werden.

Die Maßnahme des Verschiebens des Innenwerkzeuges beim An- oder Abwalzen hat den Zweck, Anwalz- bzw. Abwalzstecker zu vermeiden. Beschränkt sich das Verfahren auf diese Phasen, dann hat man während der restlichen Walzzeit den Zustand des ortsfesten Innenwerkzeuges auch mit der Gefahr von sich aufbauendem Zunder. Will man dies vermeiden, muß auch während der Festzeit das Innenwerkzeug verschoben werden. Die dafür erforderlichen konstruktiven Maßnahmen werden nachfolgend er läutert.

Die üblichen Glättwalzwerke sind im Einlaufteil entweder als Tonne oder als divergenter Kegel mit einem Reduzierwinkel bis ca. 2 Grad ausgebildet (Hutnicke listy 38 (1983) Nr. 11, Seiten 779 - 782). An den Einlaufteil der erfindungsgemäßen Walze schließt sich mit einem kreisbogenförmigen Übergang ein nahezu zylindrischer Glätteil mit einem Differenzwinkel zum Arbeitsteil des Innenwerkzeuges von größer 0 bis kleiner 1,0 Grad an, dem dann der Auslaufteil folgt. Der Auslaufteil hat zur Aufgabe das Walzgut zu runden. Damit beim mit der erfindungsgemäßen Vorrichtung durchgeführten Reduzierglätten bzw. Reduzierreelen eine Durchmesserreduktion möglich wird, muß das Walzgut zusätzlich durch zwei einandergegenüberliegende Führungen gestützt und die Umformzone geschlossen werden. Der zylindrische oder leicht konische Arbeitsteil des Innenwerkzeuges erstreckt sich axial über einen größeren Bereich als der Glätteil der Walzen, wobei in Walzrichtung gesehen der Anfang des Arbeitsteiles des Innenwerkzeuges vor dem Beginn des Glätteiles der Walzen liegt. Durch die größere Länge des Arbeitsteiles des Innenwerkzeuges gegenüber dem Glätteil der Walzen braucht das Innenwerkzeug nicht so genau positioniert werden. Außerdem wird der Verschleiß des Innenwerkzeuges vermindert, da durch Änderung der Stellung des Innenwerkzeuges zwischen zwei aufeinanderfolgenden Walzperioden das Belastungsmaximum jedes Mal an einer an deren Stelle des Arbeitsteiles liegt. Im Hinblick auf eine Andrehhilfe beim Einlauf des Hohlkörpers in die erfindungsgemäße Walzeinrichtung wird weiterhin vorgeschlagen, dem Reduzierteil ein Einzugsteil mit einem Einzugswinkel von ungefähr 1 Grad vorzuschalten. Besonders bei dünnwandigen Rohren ist ein durch den kegeligen Einzugsteil erzeugtes zusätzliches Drehmoment erwünscht, welches hilft den zu walzenden Hochkörper bis zum Glätteil zu bringen, ohne daß er aufgrund der durch das Reduzieren hervorgerufenen Ovalität im Reduzierteil steckerbleibt. Bei der prinzipiell möglichen Verfahrensumkehr, d. h. erst Glätten dann Reduzieren steht, wenn das Ende des Hohlkörpers den Glätteil verlassen hat, kein zusätzliches Drehmoment mehr zur Verfügung und es kann bei dünnwandigen Rohren zu Endensteckern kommen. Diese Endenstecker kann man vermeiden, wenn man einen kegeligen Abwalzteil am Innenwerkzeug vorsieht, das man aber im Sinne der Vermeidung von Zunderaufbau während des Walzens gegen die Walzrichtung nicht verschieben könnte.

Alternativ zum konventionellen Innenwerkzeug wird vorgeschlagen, dem zylindrisch bis schwach konisch (divergent) ausgebildeten Arbeitsteil einen keglig ausgebildeten Abschnitt vor zuschalten. Dieser Abschnitt liegt in der Phase des Anwalzens bzw. Abwalzens voll an der Innenoberfläche des einlaufenden Hohlkörpers an. Der Winkel dieses Abschnittes ist nahezu gleich dem Reduzierwinkel der Walzen. Für das Beispiel des Anwalzens wird die Stellung des Innenwerkzeuges so gewählt, daß der Überwang vom Anwalzteil zum Arbeitsteil des Innenwerkzeuges in der gleichen, senkrecht zur Walzachse stehenden Ebene liegt, wie der Übergang vom Reduzierteil zum Glätteil der Walzen. Nachdem der Hohlkörperanfang diese Ebene überschritten hat und der Hohlkörper damit im vollen Walzeingriff sich befindet, wird das Innenwerkzeug entgegen der Walzrichtung geschoben, so daß der Übergang vom Anwalzteil zum Arbeitsteil des Innenwerkzeuges im Bereich des Reduzierteiles der Walze sich befindet. Die Verschiebung des Innenwerkzeuges entgegen der Walzrichtung soll dabei mindestens so groß sein, daß im Reduzierteil keine Wandverformung durch das Innewerkzeug stattfindet.

Bei einer weiteren Variante des Innenwerkzeuges folgen Anwalzteil und wirksamer Glätteil des Innenwerkzeuges nicht unmittelbar aufeinander. Dazwischen befindet sich ein Abschnitt, der keinerlei Verformungsaufgaben übernimmt. Vorzugsweise wird dieser Abschnitt als nicht verformungstechnisch wirksame Verlängerung des Glätteils ausgebildet. Diese Auführungsform des Innenwerkzeuges hat den Vorteil, daß die genaue Übereinstimmung von Beginn Glätteil Walze und Glätteil Innerwerkzeug nicht erforderlich ist. Damit gewinnt man mehr Spielraum für das Einstllen der Stellung des Innenwerkzeuges. Vor allem machen sich Unterschiede in der Materialumfangsgeschwindigkeit über die Länge, die bei gleicher Arbeitslänge im Reduzierteil von Walze und Innenwerkzeug nicht für jede Einstellung zu vermeiden sind, deutlich weniger stark bemerkbar. Vereinfacht ausgedrückt heißt das, die Gefahr einer unzulässigen Torsion des zu walzenden Hohlkörpers um die Längsachse beim Reduzieren unter Kontakt mit dem Innenwerkzeug wird deutlich herabgesetzt.

Die Walzen der Walzeinrichtung können nicht nur den üblichen Transportwinkel, sondern auch einen Spreizwinkel gegen die Walzachse aufweisen. Diese Variante ist dann besonders vorteilhaft, wenn der Schnittpunkt der Achsen der Walzen mit der Walzachse in Walzrichtung gesehen hinter dem Walzwerk liegt, wobei der Transportwinkel dabei gedanklich zu Null gesetzt ist. Bei dieser Konstellation wird ein Optimum dann erreicht, wenn die Größe des Spreizwinkels so gewählt wird, daß für den mittleren Durchmesser des vorgegebenen Abmessungsbereiches im Reduzierteil die Umfangsgeschwindigkeit der Walzen proportional zum abnehmenden Hohlkörperdurchmesser abnimmt. Damit ergibt sich für einen Schlupf Null und bei einer linienförmigen Berührung von Walze und Hohlkörper für den Hohlkörper für jeden Punkt auf seiner Achse die gleiche Winkelgeschwindigkeit. Anders ausgedrückt wird durch diesen vorzugsweise gewählten Spreizwinkel die Änderung der Umfangsgeschwindigkeit der Walze über die Länge so optimiert, daß näherungsweise Walze und zu walzender Hohlkörper wie die Zahnräder eines Getriebes aufeinander abrollen und dadurch das Walzgut so wenig wie möglich um seine Längsachse tordiert wird.

Als Einsatzmöglichkeiten für die erfindungsgemäße Vorrichtung bieten sich vorzugsweise folgende Varianten an:
- beim Stopfenwalzverfahren nach dem Stopfengerüst als Ersatz der konventionellen Reeler
- beim Pilgerwalzverfahren nach dem Pilgergerüst als zusätzlicher Verfahrersschritt jedoch mit den genannten Vorteilen bezüglich der Oberfläche und der Toleranzen
- direkt nach einem Lochwalzwerk ohne weiteres Streckaggregat.

In der Zeichnung wird anhand mehrerer Ausführungsbeispiele die erfindungsgemäße Walzeinrichtung näher erläutert.

Es zeigen:
- Figur 1: einen hälftigen Längsquerschnitt durch ein Ausführungsbeispiel der erfindungsgemäßen Walzeinrichtung während des Walzprozesses
- Fig. 2a-c: einen hälftigen Längsquerschnitt durch die Walzeinrichtung mit einem verschiebbaren Innenwerkzeug während verschiedener Walzphasen

In Figur 1 ist in einem hälftigen Längsquerschnitt die Walzeinrichtung während des Walzprozesses dargestellt. Die Walzeinrichtung besteht aus zwei gleichsinnig angetriebenen Walzen 1, die um einen Transportwinkel zur Walzachse schräggestellt sind. Die zweite Walze, ebenso die Führungen, die in einer zur Walzebene um 90 Grad gedrehten Ebene angeordnet sind, sind in dieser Figur nicht dargestellt. Außerdem weist die Walzeinrichtung ein an einer Haltestange 3 befestigtes Innenwerkzeug 17 auf. Der zu walzende Hohlkörper 5 befindet sich bei dieser Darstellung voll im Walzeingriff. Die Walze 1 weist verschiedene Abschnitte auf, die nachfolgend im einzelnen erläutert werden. In Walzrichtung gesehen, wobei diese durch den Pfeil 6 gekennzeichnet ist, weist die Walze 1 zu Beginn einen Einzugsteil 7 auf, der abgerundet in die einlaufseitige Stirnfläche 8 der Walze 1 übergeht. Der Einzugsteil 7 ist in diesem Ausführungsbeispiel divergent kegelig ausgebildet mit einem Einzugswinkel von ungefähr 1 Grad. Dieser Einzugsteil 7 dient als Andrehhilfe und erleichtert den Anwalzprozeß. Dem Einzugsteil 7 folgt ein Reduzierteil 9 mit einem Reduzierwinkel im Bereich von größer 2 bis 10 Grad. In diesem Abschnitt wird der Durchmesser des einlaufenden Hohlkörpers 5 signifikant reduziert. Daran schließt sich mit einem kreisbogenförmigen Übergang 10 ein nahezu zylindrischer Glätteil 11 an. Dem Glätteil 11 folgt der bereits bekannte Auslaufteil 13 an, der die Aufgabe hat, den auslaufenden Hohlkörper 5 zu runden. Wie bereits erwähnt, ist die Führung nicht dargestellt, wobei diese in bekannter Weise aus zwei einander gegenüberliegenden festen Führungslinealen besteht, um das Kaliber zu schließen. Nicht dargestellt ist in dieser Figur die Variante, daß die Achsen der Walzen 1,2 einen Spreizwinkel gegen die Walzachse 14 aufweisen. Bei dieser Variante würde aber die Lage der Kontur der Walzen 1,2 in bezug auf die Walzenachse 14 erhalten bleiben.

Das Innenwerkzeug 17 weist einen zylindrischen Arbeitsteil 12 auf, das soweit entgegen der Walzrichtung verlängert ist, daß es über die Hälfte der Länge des Reduzierteiles 9 der Walze 1 hinausragt. Daran schließt sich mit einem radialen Sprung ein kegelig ausgebildeter Anwalzteil 18 an, dessen Kegelwinkel in etwa gleich ist dem Kegelwinkel des Reduzierteiles 9 der Walze 1. Dieser Anwalzteil 18 erstreckt sich in Längsrichtung bis zum Anfang des Reduzierteiles 9 der Walze 1 bzw. bis zum Übergang von Reduzierteil 9 zum Einzugsteil 7 der Walze 1. Der Glätteil 11 schließt mit dem Arbeitsteil 12 des Innenwerkzeuges 17 einen Differenzwinkel im Bereich von 0 bis kleiner 1 Grad ein.

Figur 2 zeigt ebenso wie Figur 1 einen hälftigen Längsquerschnitt durch die Walzeinrichtung, jedoch mit einem verschiebbaren Innenwerkzeug während verschiedener Walzphasen. Dabei werden für gleiche Teile die gleichen Bezugszeichen verwendet wie in Figur 1. Das in dieser Figur 2 in den Teilbildern a - c dargestellte Innenwerkzeug 15 weisst zwei unterschiedliche Abschnitte auf. Das Arbeitsteil 12 ist wie bei einem konventionellen Innenwerkzeug zylindrisch ausgebildet, dem im Unterschied zu Figur 1 noch ein kegelig ausgebildeter Anwalzteil 16 vorgeschaltet ist. Dabei ist der Kegelwinkel dieses Anwalzteiles 16 nahezu gleich dem Kegelwinkel des Reduzierteiles 9 der Walze 1. In der Phase des Anwalzens gemäß Teilbild a) wird das Innenwerkzeug 15 gegenüber der Walze 1 so eingestellt, daß der Übergang vom Arbeitsteil 12 zum Anwalzteil 16 des Innenwerkzeuges 15 in der Ebene des Überganges vom Glätteil 11 zum Reduzierteil 9 der Walze 1 liegt. Die Phase des Anwalzens ist gemäß Teilbild b) dann beendet, wenn der Hohlkörper 5 die beschriebene Übergangsebene erreicht. Anschließend wird gemäß Teilbild c) das Innenwerkzeug 15 entgegen der Walzrichtung 6 so weit vorgeschoben, daß der Übergangsbereich des Innenwerkzeuges 15 im Reduzierteil 9 der Walze liegt und der einlaufende Hohlkörper 5 am Anwalzteil 16 des Innenwerkzeuges 15 nicht mehr zur Anlage kommt.

## Patentansprüche

1. Schrägwalzwerk zur Herstellung von mittel- und dünnwandigen nahtlosen Rohren ausgehend von einem erwärmten langgestrecken Hohlkörper (5) mit zwei gleichsinnig angetriebenen und einen Einlauf- (9) und einen Auslaufteil (13) aufweisenden Walzen (1), die um einen Transportwinkel zur Walzachse (14) schräggestellt sind, sowie in einer zur Walzebene um 90 Grad gedrehten Ebene angeordneten Führung und einem an einer Haltestange befestigtes und ein Arbeitsteil (12) aufweisendes Innenwerkzeug (15, 17), bei dem der Arbeitsteil (12) des Innenwerkzeuges (15, 17) eine größere Länge aufweist, als der Glätteil (11) der Walzen (1), wobei in Walzrichtung (6) gesehen der Anfang des Arbeitsteiles (12) des Innenwerkzeuges (15,17) durch Verschiebung dieses vor dem Beginn des Glätteiles (11) der Walzen (1) zum Liegen kommt.
**dadurch gekennzeichnet,**
daß in Walzrichtung (6) gesehen dem Einlaufteil ein Einzugsteil (7) mit einem Einzugswinkel von ungefähr 1 Grad vorgeschaltet ist und der Einlaufteil der Walzen (1) als Reduzierteil (9) mit einem Reduzierwinkel im Bereich von 3 bis 5 Grad ausgebildet ist und daran sich mit einem kreisbogenförmigen Übergang (10) ein nahezu zylindrischer Glätteil (11) mit einem Differenzwinkel zum Arbeitsteil (12) des Innenwerkzeuges, (15, 17) im Bereich von 0 Grad bis kleiner 1,0 Grad anschließt, dem dann der Auslaufteil (13) zum Runden folgt und die Führung zweier einander gegenüberliegende feste Führungslineale aufweist.

2. Walzeinrichtung nach Anspruch 1,
**dadurch gekennzeichnet,**
daß die Achsen der Walzen (1) einen Spreizwinkel gegen die Walzachse aufweisen.

3. Walzeinrichtung nach Anspruch 2,
**dadurch gekennzeichnet,**
daß der Schnittpunkt der Achsen der Walzen (1) mit der Walzachse in Walzrichtung (6) gesehen hinter dem Walzwerk liegt, wobei der Transportwinkel dabei gedanklich zu Null gesetzt ist.

4. Walzeinrichtung nach Anspruch 3,
**dadurch gekennzeichnet,**
daß die Größe des Spreizwinkels so gewählt wird, daß für den mittleren Durchmesser des vorgegebenen Abmessungsbereiches im Reduzierteil (9) die Umfangsgeschwindigkeit der Walzen (1) proportional zum abnehmenden Hohlkörperdurchmesser abnimmt.

5. Walzeinrichtung nach Anspruch 1,
**dadurch gekennzeichnet,**
daß das Innenwerkzeug (15) zusätzlich zum zylindrischen Arbeitsteil (12) einen daran sich anschließenden kegelig ausgebildeten Abschnitt (16) aufweist, der nur wahrend des Ab- oder Anwalzens an der Innenoberfläche des zu walzenden Hohlkörpers (5) anliegt und dessen Kegelwinkel nahezu gleich ist dem Reduzierwinkel der Walzen (1).

6. Walzeinrichtung nach Anspruch 5,
**dadurch gekennzeichnet,**
daß der Arbeitsteil (12) des Innenwerkzeuges (17) für das Glätten eine Fortsetzung entgegen der Walzrichtung (6) wobei die Fortsetzung über die halbe Länge des Reduzierteiles (9) der Walze (1) hinaus sich erstreckt und daran sich mit einem abgerundeten Absatz ein konvergent kegelig ausgebildeter Anwalzteil (18) anschließt, der während des Walzens an der Innenoberfläche des einlaufenden Hohlblockes (5) anliegt und dessen Kegelwinkel nahezu gleich ist dem Reduzierwinkel und der sich bis in den Anfangsbereich des Reduzierteiles (9) erstreckt.

## Claims

1. A cross-rolling mill for the production of medium-and thin-walled seamless tubes starting from a heated, stretched hollow body (5) with two rollers (1) driven in the same direction and having an entrance section (9) and an exit section (13), which rollers are inclined relative to the rolling axis (14) by a transport angle, and also a guide arranged in a plane rotated by 90 degrees to the rolling plane and an inner tool (15, 17) attached to a holding rod and bearing a working part (12), in which the working part (12) of the inner tool (15, 17) has a greater length than the smoothing section (11) of the rollers (1), with the start of the working part (12) of the inner tool (15, 17) by displacing the latter coming to lie before the beginning of the smoothing section (11) of the rollers (1) when viewed in the direction of rolling,
characterised in that,
viewed in the direction of rolling (6), the entrance section is preceded by an intake section (7) with an intake angle of approximately 1 degree and the entrance section of the rollers (1) is designed as a reducing section (9) with a reducing angle in the range from 3 to 5 degrees and a virtually cylindrical smoothing section (11) having a difference angle from the working part (12) of the inner tool (15, 17) in the range of 0 degrees to less than 1.0 degrees adjoins said entrance section with an arcuate transition (10), which smoothing section is then succeeded by the exit section (13) for rounding which has the guide of two opposing fixed guide shoes.

2. A rolling apparatus according to Claim 1,
characterised in that the axes of the rollers (1) have a spread angle compared with the rolling axis.

3. A rolling apparatus according to Claim 2,
characterized in that the point of intersection of the axes of the rollers (1) with the rolling axis, when viewed in the direction of rolling (6), lies behind the rolling mill, with the transport angle then being set imaginarily to zero.

4. A rolling apparatus according to Claim 3,
characterized in that the size of the spread angle is selected such that for the average diameter of the given dimension range in the reducing section (9) the peripheral speed of the rollers (1) decreases proportionally to the decreasing diameter of the hollow body.

5. A rolling apparatus according to Claim 1,
characterized in that the inner tool (15) additionally to the cylindrical working part (12) has a conical section (16) adjoining the latter, which section bears on the inner surface of the hollow body (5) to be rolled only during the initial rolling or final rolling and the cone angle of which is virtually identical to the reducing angle of the rollers (1).

6. A rolling apparatus according to Claim 5,
characterized in that the working part (12) of the inner tool (17) has a continuation counter to the direction of rolling (6) for smoothing, the continuation extending beyond half the length of the reducing section (9) of the roller (1) and a convergent conical initial rolling section (18) adjoining thereon with a rounded shoulder, which section bears on the inner surface of the incoming hollow block (5) during rolling and the cone angle of which is virtually identical to the reducing angle and which extends into the initial region of the reducing section (9).

## Revendications

1. Laminoir à cylindres obliques pour la réalisation de tubes à parois moyennes et minces sans soudure, à partir d'un corps creux (5) chauffé et étiré en longueur, comportant deux cylindres (1) entraînés dans le même sens et présentant une partie d'entrée (9) et une partie de sortie (13), cylindres qui sont montés de façon inclinée par rapport à l'axe de laminage (14) d'un angle de transport, ainsi qu'un élément de guidage agencé dans un plan tourné de 90° par rapport au plan des cylindres, et un outil interne (15,17) fixé sur une tige de maintien et présentant une partie de travail (12), la partie de travail (12) de l'outil interne (15,17) présentant une longueur plus grande que la partie de lissage (11) des cylindres (1), le début de la partie de travail (12) de l'outil interne (15,17) arrivant en contact dans le sens de laminage (6) par le coulissement de celui-ci devant le début de la partie de lissage (11) des cylindres (1),
caractérisé en ce que, dans le sens de laminage (6), une partie d'introduction (7) présentant un angle d'introduction d'à peu près 1 degré est montée en amont de la partie d'entrée, et la partie d'entrée des cylindres (1) est formée comme partie de réduction (9) présentant un angle de reduction situé dans un domaine de 3 à 5 degrés, et à laquelle est raccordée, au moyen d'une jonction (10) en forme d'arc de cercle, une partie de lissage (11) à peu près cylindrique présentant un angle de différence par rapport à la partie de travail (12) de l'outil interne (15,17) dans un domaine de 0 degré à plus petit que 1,0 degré, à la suite de laquelle se trouve alors la partie de sortie (13) pour le cintrage, et l'élément de guidage comporte deux règles de guidage fixes opposées.

2. Dispositif de laminage selon la revendication 1,
caractérisé en ce que les axes des cylindres (1) présentent un angle d'écartement par rapport à l'axe de laminage.

3. Dispositif de laminage selon la revendication 2,
caractérisé en ce que le point où se coupent les axes des cylindres (1) avec l'axe de laminage se trouve, dans le sens de laminage (6), derrière le laminoir, l'angle de transport étant ramené dans ce cas de façon théorique à 0.

4. Dispositif de laminage selon la revendication 3,
caractérisé en ce que la valeur de l'angle d'écartement est choisie de sorte que, pour le diamètre central de la zone de mesure prédéfinie de la partie de réduction (9), la vitesse périphérique des cylindres (1) décroit proportionnellement vers le diamètre décroissant du corps creux

5. Dispositif de laminage selon la revendication 1,
caractérisé en ce que l'outil interne (15) comporte en plus de la partie de travail cylindrique (12), un tronçon (16) de forme conique, qui y est raccordé et qui repose contre la surface interne du corps creux (5) à laminer uniquement au début et à la fin du laminage, et dont l'angle de cône est à peu près égal à l'angle de réduction des cylindres (1).

6. Dispositif de laminage selon la revendication 5,
caractérisé en ce que la partie de travail (12) de l'outil interne (17) présente pour le lissage un prolongement dans le sens opposé au sens de laminage (6), le prolongement s'étendant sur la moitié de la longueur de la partie de réduction (9) du cylindre (1), et une partie de laminage (18) formée de façon convergente, en forme de cône, et présentant un tronçon arrondi y étant raccordée, partie de laminage qui repose lors du laminage sur la surface interne du bloc creux (5) qui entre, et dont l'angle de cône est à peu près égal à l'angle de réduction, et qui s'étend jusque dans la zone du début de la partie de réduction (9).
